# EUROPÄISCHE PATENTSCHRIFT

(11) **EP 0 650 027 B1**
(45) Veröffentlichungstag und Bekanntmachung des Hinweises auf die Patenterteilung: **07.07.1999**
(21) Anmeldenummer: 94116633.2
(22) Anmeldetag: 21.10.1994
(51) Int. Cl.: F41G 7/30, F41G 7/00

(54) **Schnittstellenanordnung für die Datenübertragung zwischen Trägerflugzeug und Flugkörper**
Interface for data transfer between an airplane and a missile
Interface pour le transfert de données entre un avion et un missile

(30) Priorität: 23.10.1993 DE 4336207
(43) Veröffentlichungstag der Anmeldung: 26.04.1995
(73) Patentinhaber: Bodenseewerk Gerätetechnik GmbH, 88662 Überlingen (DE)
(72) Erfinder: Mitzkus, Uwe, D-88696 Owingen (DE); Eckardt , Reiner, D-88662 Uberlingen (DE)
(74) Vertreter: Weisse, Jürgen, Dipl.-Phys. Patentanwalt

(56) Entgegenhaltungen:
- US-A- 3 609 312
- US-A- 4 660 170
- US-A- 5 036 466
- US-A- 5 214 584

## Beschreibung

Die Erfindung betrifft eine trägerflugzeugseitige bzw. flugkörperseitige Schnittstellenanordnung für die Datenübertragung zwischen einem trägerflugzeugseitigen Rechnersystem und einem mit diesem Rechnersystem verbundenen Datenbus einerseits und einem von dem Trägerflugzeug abzuschießenden Flugkörper, der mit dem Trägerflugzeug über ein mit wenigen Adern zur Signalübertragung ausgelegtes, beim Abschuß lösbares Verbindungskabel (Umbilical) verbunden ist gemäß Oberbegriff von Anspruch 1 bzw. Anspruch 4.

Es gibt zielsuchende Flugkörper, insbesondere Luft-zu-Luft-Flugkörper, bei denen der Zielsuchkopf analoge Signale in Abhängigkeit von der Ablage des Ziels von einer optischen Achse erzeugt. Ein solcher Zielsuchkopf wird nachfolgend als "analoger Zielsuchkopf" bezeichnet. Bei üblichen Flugkörpern dieser Art sitzt ein abbildendes optisches System auf einem Kreiselrotor. Dadurch ist es von den Winkelbewegungen des Flugkörpers entkoppelt. Der Kreiselrotor und das optische System sind hinter einem für infrarote Strahlung durchlässigen "Dom" in der Spitze des Flugkörpers angeordnet. Der Kreiselrotor ist kardanisch im Flugkörper gelagert. Die optische Achse des abbildenden optischen Systems bildet einen kleinen Winkel mit der Umlaufachse des Kreiselrotors. Das abbildende optische System erzeugt ein Bild eines Gesichtsfeldes in der Ebene einer flugkörperfesten Modulationsscheibe. Dieses Bild führt eine kreisende Bewegung relativ zu der Modulationsscheibe aus. Ein flugkörperfester, infrarotempfindlicher Detektor ist im Schwenkpunkt des Kreiselrotors hinter der Modulationsscheibe angeordnet. Der Detektor liefert frequenz- oder amplitudenmodulierte analoge Signale in Abhängigkeit von der Ablage eines erfaßten, strahlenden Ziels von der Umlaufachse des Kreiselrotors.

Der Zielsuchkopf enthält Mittel, z.B. in Form einer den quer magnetisierten Kreiselrotor umgebenden Präzessionsspule, durch welche der Kreiselrotor mit seiner Umlaufachse ständig auf das Ziel hin ausgerichtet wird. Aus den auf die Präzessionsspule aufgeschalteten Signalen wird bei bekannten Zielsuchköpfen gleichzeitig ein Steuersignal zur Lenkung des Flugkörpers abgeleitet.

Ein solcher Flugkörper ist beispielsweise aus dem Patent GB-B-1 355 327 bekannt.

Die Flugkörper sind üblicherweise in einem Startgerät angeordnet. Vor dem Abschuß müssen die Flugkörper auf ein Ziel eingewiesen werden. Zu diesem Zweck werden dem Flugkörper Einweissignale zugeführt. Dazu tauschen der Zielsuchkopf des Flugkörpers und das Trägerflugzeug Informationen aus. Bei Flugkörpern der vorstehend beschriebenen Art, bei denen der Zielsuchkopf mit analogen Signalen arbeitet, sind diese Informationen einige wenige analoge Signale, die über das vorgenannte, beispielsweise dreiadrige Verbindungskabel übertragen werden. Zum Empfang dieser Signale und zur Verbindung mit dem Datenbus des Trägerflugzeugs ist eine trägerflugzeugseitige Schnittstelle vorgesehen. Eine solche Schnittstelle kann im Trägerflugzeug selbst sitzen. Die Schnittstelle kann aber auch in dem Startgerät (Launcher) angeordnet sein.

Der Zielsuchkopf hat ein relativ kleines Momentan-Gesichtsfeld. Zur Zielauffassung wird dem Zielsuchkopf vor dem Abschuß eine Abtastbewegung kommandiert, so daß er ein größeres Gesichtsfeld nach einem Ziel absucht. Der Kreiselrotor des Zielsuchkopfes kann aber auch durch ein Kommando von einem trägerflugzeugseitigen Radar auf ein von dem Radar erkanntes Ziel ausgerichtet werden.

Modernere Flugkörper weisen einen bildverarbeitenden Zielsuchkopf auf. Ein solcher Zielsuchkopf liefert eine Vielzahl von digitalen Daten. Diese Daten können über eine Datenleitung und eine geeignete Schnittstelle auf den Datenbus des Trägerflugzeugs übertragen werden.

Durch die US 5,036,466 A ist eine Waffensystem zur Verwendung mit einer Mehrzahl von verschiedenen Flugkörpertypen. Zu diesem Zweck enthält das Waffensystem eine Mehrzahl von verteilten Flugkörper-Aufnahmestationen. In einer Zentraleinheit ist eine Mehrzahl von verschiedenen Programmen gespeichert, wobei ein bestimmtes Programm jeweils einer bestimmten Flugkörper-Aufnahmestation zugeordnet ist. Jeder der stationspezifischen Programme ist so ausgelegt, daß sie die Datenübertragung zwischen einem Flugkörper und der zugehörigen Flugkörper-Aufnahmestation steuern. Die Zentraleinheit steuert den Betrieb des Waffensystems und die Datenübertragung zwischen der Zentraleinheit und die verteilten Flugkörper-Aufnahmestationen sowie die Übertragung der stationsspezifischen Programme zu den verteilten Flugkörper-Aufnahmestationen. Dabei erfolgt die Datenübertragung zwischen einem Flugkörper und der zugehörigen Flugkörper-Aufnahmestationen über eine einzige Schnittstelle.

Durch die US 3,609,312 A ist ein Datenumwandlungssystem bekannt, durch welches analoge Signale eines Flugkörpers in digitale Signale zur Verarbeitung durch einen digitalen Rechner umgewandelt wird. Das Datenumwandlungssystem ist für Flugkörper vorgesehen, welche analoge oder sowohl analoge als auch digitale Signale liefern. Die digitalen Signale werden dem Rechner direkt zugeführt und die analogen Signale werden in digitale Signale umgewandelt und ebenfalls in dem Rechner verarbeitet.

Es gibt nun Trägerflugzeuge, die für den Datenaustausch mit Flugkörpern eingerichtet sind, die bildverarbeitende Zielsuchköpfe aufweisen. Andere Trägerflugzeuge sind für den Datenaustausch mit Flugkörpern eingerichtet, deren Zielsuchköpfe in der beschriebenen Weise mit analogen Signalen arbeiten. Sollen die letzteren Trägerflugzeuge zum Betrieb mit moderneren bildverarbeitenden Zielsuchköpfen geeignet gemacht werden, ist ein erheblicher Umbau erforderlich, bei dem im Trägerflugzeug neue Kabel verlegt werden müssen.

Der Erfindung liegt die Aufgabe zugrunde, mit geringstmöglichem Umbauaufwand Flugkörper verschiedener Art, d.h. mit analogem oder bildverarbeitendem Zielsuchkopf mit Trägerflugzeugen zu betreiben, die für Flugkörper beliebiger Art, d.h. gegebenenfalls auch für Flugkörper eingerichtet sind, die von der Art des jeweils benutzten Flugkörpers abweichen. Es soll also möglich sein, sowohl Flugkörper mit analogem Zielsuchkopf als auch Flugkörper mit bildverarbeitendem Zielsuchkopf wahlweise in ein und demselben Trägerflugzeug zu verwenden. Dabei soll der Umbauaufwand gering gehalten sein.

Bei einer trägerflugzeugseitigen Schnittstellenanordnung wird diese Aufgabe erfindungsgemäß gelöst durch die Merkmale des Anspruchs 1.

Bei einer flugkörperseitigen Schnittstellenanordnung wird diese Aufgabe erfindungsgemäß gelöst durch die Merkmale des Anspruchs 4.

Erfindungsgemäß erfolgt die Übertragung der Daten in allen Fällen über ein und dasselbe Verbindungskabel. Das ist bei entsprechender Aufbereitung möglich. Bei der trägerflugzeugseitigen Schnittstellenanordnung wird die Verbindung zum Datenbus des Trägerflugzeugs über die erste oder die zweite trägerflugzeugseitige Schnittstelle hergestellt, je nachdem, ob der Flugkörper mit einem analogen oder einem bildverarbeitenden Zielsuchkopf ausgerüstet ist. Wenn der Flugkörper aus der Bildverarbeitung mehr Daten, z.B. ein größeres Gesichtsfeld, liefert, dann wird dieser Vorteil ausgenutzt. Wenn der Flugkörper nur wenige Daten aus den analogen Signalen des Zielsuchkopfes liefert, können auch diese Daten verarbeitet werden, wobei natürlich die Möglichkeiten entsprechend eingeschränkt sind.

Bei der flugkörperseitigen Schnittstellenanordnung sind die erste und die zweite Schnittstelle in dem Flugkörper vorgesehen. Die erste Schnittstelle kann vollständige Signalsätze des bildverarbeitenden Zielsuchkopfes in Signale umwandeln, die den analogen Signalen entsprechen, die von einem analogen Zielsuchkopf ausgehen. Die zweite Schnittstelle kann die vollständigen Signalsätze des bildverarbeitenden Zielsuchkopfes zu Signalsätzen für die Übertragung durch das Verbindungskabel zu einer für den Empfang dieser Signalsätze eingerichteten trägerflugzeugseitigen Schnittstelle aufbereiten. Auf dieser Weise kann ein mit einem bildverarbeitenden Zielsuchkopf ausgerüsteter Flugkörper in Verbindung mit einem Trägerflugzeug verwendet werden, das als solches nicht für die Verarbeitung von Signalen aus einem bildverarbeitenden Zielsuchkopf eingerichtet ist.

Die Schaltmittel können durch die trägerflugzeugseitige bzw. flugkörperseitige Steuerung ohne Identifizierungs-Signale in dem ersten Schaltzustand gehalten werden und bei Empfang von Identifizierungs-Signalen in den zweiten Schaltzustand umschaltbar sein.

Ausgestaltungen der Erfindung sind gegenstand der abhängigen Ansprüche.

Ausführungsbeispiele der Erfindung sind nachstehend unter Bezugnahme auf di.e zugehörigen Zeichnungen näher erläutert.
- Fig. 1: ist ein Blockdiagramm und zeigt schematisch den Grundaufbau für den Signalaustausch zwischen Trägerflugzeug und Flugkörper.
- Fig. 2: ist ein schematisches Blockschaltbild und zeigt ein erstes Ausführungsbeispiel der Schnittstellenanordnung nach der Erfindung, das zwei Schnittstellen direkt im Trägerflugzeug zum wahlweisen Abschuß von Flugkörpern enthält, die entweder mit einem analogen oder einem bildverarbeitenden Zielsuchkopf ausgerüstet sind.
- Fig. 3: ist ein schematisches Blockschaltbild und zeigt eine modifizierte Ausführung der Schnittstellenanordnung nach Figur 2, in der die beiden Schnittstellen im Startgerät angebracht sind.
- Fig. 4: veranschaulicht die Wirkungsweise der Schnittstellenanordnung nach Figuren 1 und 2.
- Fig. 5: ist ein schematisches Blockschaltbild und zeigt die flugkörperseitige Ausrüstung der erfindungsgemäßen Schnittstellenanordnung, die zwei Schnittstellen in einem Flugkörper mit bildverarbeitendem Suchkopf enthält und die je nach Ausrüstung des Trägerflugzeugs über das Verbindungskabel wahlweise entweder die vollständigen Signalsätze des bildverarbeitenden Zielsuchkopfes oder eingeschränkte Signalsätze überträgt, die den von einem analogen Zielsuchkopf gelieferten analogen Signalen entsprechen.

In Figur 1 ist mit 10 das Rechnersystem eines Trägerflugzeugs bezeichnet. Mit 12 ist ein von dem Trägerflugzeug abzuschießender Flugkörper bezeichnet. Der Flugkörper 12 und das Trägerflugzeug sind über eine im Trägerflugzeug vorgesehene Verdrahtung 14 und lösbare Verbindungen verbunden.

Dem Rechnersystem 10 ist eine Schnittstellenanordnung für den Signalaustausch mit dem Flugkörper 12 zum Zwecke der Zielauffassung zugeordnet. Der Signalaustausch ist durch den Doppelpfeil 16 symbolisiert. Trägerflugzeugseitige Signalgeber 15 sind vorgesehen, um auf den Flugkörper 12 Kennsignale oder einen Kenncode zu übertragen, der anzeigt, ob das Rechnersystem 10 des Trägerflugzeugs zur Verarbeitung von analogen Zielablagedaten oder von Bildverarbeitungsdaten geeignet ist. Weiterhin sind flugkörperseitige Signalgeber 17 vorgesehen, um an das Rechnersystem 10 des Trägerflugzeugs Kennsignale oder einen Kenncode zu übertragen und anzuzeigen, ob der Flugkörper mit einem analoge Zielablagedaten erzeugenden oder einem bildverarbeitenden Zielsuchkopf ausgerüstet ist.

Figur 2 zeigt ein erstes Ausführungsbeispiel der Schnittstellenanordnung nach der Erfindung in Form einer trägerflugzeugseitigen Ausrüstung. Das im Trägerflugzeug angeordnete Rechnersystem 10 enthält einen trägerflugseitigen Datenbus 18. An dem Datenbus 18 liegt über eine Datenleitung 20 eine erste trägerflugzeugseitige Schnittstelle 22. Weiterhin ist mit dem Datenbus 18 über eine Datenleitung 24 eine zweite trägerflugzeugseitige Schnittstelle 26 verbunden. Die Pfeile der Datenleitungen 20 und 24 zeigen die in dem hier beschriebenen Ausführungsbeispiel verwendete Datenflußrichtung von und zum Datenbus 18 an. Die erste Schnittstelle 22 befindet sich in einem Bauteil (SEAM-Box) 28; die zweite Schnittstelle 26 ist entsprechend in einem Bauteil (SEAM-E-Box) 30 angeordnet.

Die erste Schnittstelle 22 ist in an sich bekannter Weise dafür ausgelegt, Signale oder Daten von dem Rechnersystem 10 und dem Datenbus 18 des Trägerflugzeugs in Signale umzusetzen, die auf einem dreiadrigen, lösbaren Verbindungskabel 32 zu einem Flugkörper (AIM-9) übertragen werden, der einen analogen Zielsuchkopf aufweist. Die zweite Schnittstelle 26 ist einerseits dafür ausgelegt, Daten von dem Rechnersystem 10 und dem Datenbus 18 des Trägerflugzeugs in Signale umzusetzen, die auf dem dreiadrigen Verbindungskabel 32 zu einem Flugkörper 12, zum Beispiel einem FK 2-Flugkörper, übertragen werden, der einen bildverarbeitenden Zielsuchkopf aufweist. Andererseits kann die zweite Schnittstelle 26 Daten verarbeiten, die von dem bildverarbeitenden Zielsuchkopf des Flugkörpers 12 ausgehen und über das dreiadrige Verbindungskabel 32 auf den Datenbus 18 und das Rechnersystem 10 des Trägerflugzeuges übertragen werden. Das Verbindungskabel 32 verläuft von dem Trägerflugzeug über Steckverbindungen zu einem an dem Trägerflugzeug angebrachten Startgerät 34 und von diesem zu einem Verbindungsteil 36.

In dem Bauteil 28 verläuft ein Abschnitt 40 des dreiadrigen Verbindungskabels 32. Der Abschnitt 40 ist über eine Verbindung 42 mit einem weiteren Abschnitt 44 des Verbindungskabels 32 verbunden. Der Abschnitt 44 des Verbindungskabels 32 verläuft in dem Bauteil 30. Eine trägerflugzeugseitige Steuerung 51 ist in dem Bauteil 30 vorgesehen. Ein entsprechender Eingang 50 ist mit dem Abschnitt 44 des Verbindungskabels 32 verbunden. Die Steuerung 51 enthält Schaltmittel in Form eines Umschalters 46, der an einen Steuerausgang 52 der Steuerung 51 angeschlossen und in dem Abschnitt 44 des Verbindungskabels 32 angeordnet ist. Durch den Umschalter 46 kann das Verbindungskabel 32 von der Verbindung 42 und damit dem Bauteil 28 getrennt und mit einem dreiadrigen Kabelabschnitt 48 verbunden werden, der zu der zweiten Schnittstelle 26 führt.

Figur 3 zeigt ein modifiziertes Ausführungsbeispiel der Schnittstellenanordnung, deren Konstruktion dem ersten, in Figur 2 gezeigten Ausführungsbeispiel ähnlich ist.

In dem in Figur 3 gezeigten, modifizierten Ausführungsbeispiel enthalten die Bauteile 28 und 30 jeweils die erste Schnittstelle 22 und die zweite Schnittstelle 26 und sind nicht in dem Trägerflugzeug selbst angeordnet, sondern in dem Startgerät 34. Die Wirkungsweise der in Figur 3 dargestellten modifizierten Ausführung ist im wesentlichen die gleiche wie die der in Figur 2 dargestellten Schnittstellenanordnung.

Der vorstehend erwähnte analoge Zielsuchkopf enthält keine aktiven Signalgeber 17 im Flugkörper. Dementsprechend liegt an dem Eingang 50 der trägerflugzeugseitigen Steuerung 51 kein Kennsignal des Flugkörpers an. Die Abwesenheit dieses Signals zeigt an, daß der Flugkörper mit einem analogen Zielsuchkopf ausgerüstet ist. In diesem Fall betätigt die Steuerung 51 den Umschalter 46, der dann eine Stellung einnimmt, in der die erste Schnittstelle 22 mit dem Verbindungskabel 32 verbunden ist. Die Schnittstellenanordnung nimmt dann die in Figur 2 gezeigte Betriebsstellung ein.

Das schematische Blockschaltbild von Figur 5 zeigt ein zweites Ausführungsbeispiel der Schnittstellenanordnung auf der Seite des Flugkörpers 12, der einen FK 2-Flugkörper mit bildverarbeitenden Zielsuchkopf bildet.

Der FK 2-Flugkörper 12 liefert und empfängt Signale oder Daten über einen flugkörperseitigen Datenbus 54. Die Schnittstellenanordnung des FK 2-Flugkörpers ist generell mit dem Bezugszeichen 56 bezeichnet. Die Schnittstellenaordnung 56 enthält eine erste flugkörperseitige Schnittstelle 58 und eine zweite flugkörperseitige Schnittstelle 60. Die erste Schnittstelle 58 ist über eine Datenleitung 62 mit dem Datenbus 54 verbunden. Die Datenleitung 62 überträgt Daten oder Signale in beiden Richtungen, d.h. vom Datenbus 54 zur ersten Schnittstelle 58 wie auch von der ersten Schnittstelle 58 zum Datenbus 54. Die zweite Schnittstelle 60 ist über eine Datenleitung 64 mit dem Datenbus 54 verbunden. Die Datenleitung 64 überträgt Daten oder Signale in beiden Richtungen, d.h. vom Datenbus 54 zur zweiten Schnittstelle 60 wie auch von der zweiten Schnittstelle 60 zum Datenbus 54.

Die erste Schnittstelle 58 empfängt Signale vom bildverarbeitenden Zielsuchkopf und einem Rechner, der in dem FK 2-Flugkörper installiert ist. Aus diesen Signalen erzeugt die erste Schnittstelle 58 einen eingeschränkten Signalsatz, der dem analogen Signalsatz eines analogen Zielsuchkopfes (AIM-9L-SEAM-Signalsatz) entspricht. Ein solcher Signalsatz enthält natürlich, wie bereits ausgeführt, viel weniger Information als der Signalsatz, der von einem bildverarbeitenden Zielsuchkopf geliefert wird. Dementsprechend geht ein Teil der Information verloren, wenn sie von einem bildverarbeitenden Zielsuchkopf bereitgestellt und durch die erste Schnittstelle 58 verarbeitet wird. Jedoch ist der so erzeugte, eingeschränkte Signalsatz zur Verwendung in Verbindung mit einem Trägerflugzeug bestimmt, das zum Betrieb mit Flugkörpern mit analogem Zielsuchkopf wie dem AIM-9L-Zielsuchkopf eingerichtet ist.

Im Gegensatz dazu verarbeitet die zweite Schnittstelle 60 die volle Information, die von dem bildverarbeiteten Zielsuchkopf einschließlich der Daten über den Flugkörper-Status geliefert wird. Diese Signale werden so aufbereitet und gesendet, daß sie über das dreiadrige Verbindungskabel 32 übertragen werden können. In Entsprechung dazu empfängt die zweite Schnittstelle 60 vom Trägerflugzeug über das Verbindungskabel 32 Einweisdaten (Prelaunch-Daten), die in für den Datenbus 54 und den Rechner des Flugkörpers 12 geeignete Daten umgesetzt werden.

Der Ausgang der ersten Schnittstelle 58 ist von einem dreiadrigen Kabelabschnitt 66 gebildet. Der Ausgang der zweiten Schnittstelle 60 ist von einem dreiadrigen Kabelabschnitt 68 gebildet. Das Verbindungskabel 32 kann durch eine flugkörperseitige Steuerung 74 wahlweise entweder an den Kabelabschnitt 66 oder an den Kabelabschnitt 68 gelegt werden. Die Steuerung 74 enthält Schaltmittel in Form eines Umschalters 70, der durch eine Steuerleitung 76 mit der Steuerung 74 verbunden ist. Das Verbindungskabel 32 ist über eine beim Abschuß lösbare "Nabelschnur" (Umbilical) 72 geführt. Die Steuerung 74 wiederum empfängt ein Kennsignal oder einen Kenncode vom Trägerflugzeug über das Verbindungskabel 32 und einen Leiter 78. Dieses Kennsignal wird von den trägerflugseitigen Signalgeber 15 erzeugt, siehe Figur 1, und zeigt an, ob das Trägerflugzeug in der Lage ist, Signale oder Daten zu verarbeiten, die von einem analogen oder einem bildverarbeitenden Zielsuchkopf herrühren. Die Steuerung 74 reagiert darauf dadurch, daß sie entweder die erste Schnittstelle 58 oder die zweite Schnittstelle 58 anschaltet.

Die Wirkungsweise der vorstehend beschriebenen Schnittstellenanordnung in einem Flugkörper 12, der mit einem bildverarbeitenden Zielsuchkopf und einem aktiven Signalgeber 17 ausgerüstet ist, ist in Figur 4 schematisch dargestellt und wird nachfolgend beschrieben:

Nach dem Einschalten erzeugt der aktive Signalgeber 17 ein den Flugkörper identifizierendes Signal, das in digitaler Form vorliegt und über das Verbindungskabel 32 auf die trägerflugzeugseitige Schnittstellenanordnung übertragen wird. Wenn das Flugzeug nur mit dem Bauteil 28 ausgerüstet und somit nur zur Verarbeitung analoger Signale, die von einem analogen Zielsuchkopf ausgehen, durch eine trägerflugzeugseitige Schnittstelle 22 eingerichtet ist, ruft das Flugkörperkennsignal keine Reaktion hervor. Die flugkörperseitige Steuerung 74 reagiert auf die Abwesenheit der Reaktion dadurch, daß sie den Umschalter 70 in eine Stellung bringt, in der die erste flugkörperseitige Schnittstelle 58 mit dem Verbindungskabel 32 verbunden wird. Demzufolge werden die von dem bildverarbeitenden Zielsuchkopf des FK 2-Flugkörpers ausgehenden Signale durch die erste flugkörperseitige Schnittstelle 58 zu dem vorerwähnten eingeschränkten Signalsatz umgesetzt, der den analogen Signalen entspricht, die durch das Rechnersystem 10 des Trägerflugzeugs verarbeitet werden können.

Üblicherweise enthält das Verbindungskabel 32 drei Leiter oder Adern. Im Analogbetrieb wird vom Flugkörper her über einen der Leiter ein analoges Bezugssignal übertragen, das den Umlauf des Sucherrotors in Form einer Sinuswelle darstellt. Die anderen beiden Signale werden durch den Rechner jeweils über die anderen beiden Leitungen auf Grund der Information übertragen, die vom Radarsystem des Trägerflugzeuges empfangen wird. Diese beiden Signale sind Sinuswellen, die um 90° phasenverschoben sind und die Zielkoordinaten in einem orthogonalen Koordinatensystem anzeigen. Dadurch wird es möglich, daß das Radarsystem des Trägerflugzeugs Signale über die Lage des Ziels auf den Zielsuchkopf des Flugkörpers überträgt. Solche Signale können zur Erzeugung der Präzessionssignale benutzt werden, die den Sucherrotor mit einer zu dem vom Radarsystem des Trägerflugzeugs erfaßten Ziel gerichteten Präzession versehen.

In gleicher Weise kann der Zielsuchkopf Signale zum Trägerflugzeug übertragen, welche die Abweichung der optischen Achse des Suchers von ihrer Mittellage bzw. die Zielablage von der optischen Achse des Suchers anzeigen.

Wenn der zweite oder SEAM-E-Bauteil 30 im Trägerflugzeug vorhanden ist, empfängt die trägerflugzeugseitige Steuerung 51 das den Flugkörper identifizierende Signal vom flugkörperseitigen Signalgeber 17 und reagiert darauf durch die Abgabe eines Antwortsignals. Das bedeutet, daß in diesem Fall die trägerflugzeugseitige Steuerung 51 den trägerflugzeugseitigen Signalgeber 15 bildet, der das Trägerflugzeug identifizierende Signale an den FK 2-Flugkörper liefert. Diese Signale zeigen dem Flugkörper an, daß das Trägerflugzeug zur Verarbeitung der vollständigen Signalsätze eingerichtet ist, die von dem bildverarbeitenden Zielsuchkopf ausgehen.

Das Signal zur Identifizierung des Trägerflugzeugs liegt wieder in Form eines digital kodierten Signals vor und wird über die Leitung 78 von der flugkörperseitigen Steuerung 74 empfangen. Nach Erhalt des Antwortsignals schaltet die Steuerung 74 über die Steuerleitung 76 dem Umschalter 70 in eine Stellung, in der die zweite flugkörperseitige Schnittstelle 60 mit dem Verbindungskabel 32 verbunden ist. Das Vorliegen des den Flugkörper identifizierenden Signals an der trägerflugzeugseitigen Steuerung 51 hat weiterhin die Wirkung, daß die trägerflugzeugseitige Steuerung 51 den Umschalter 46 in eine Stellung schaltet, in der die zweite trägerflugzeugseitige Schnittstelle 26 mit dem Verbindungskabel 32 verbunden ist. Infolgedessen werden die vollständigen Signalsätze, die von dem bildverarbeitenden Zielsuchkopf erzeugt werden, durch die zweite flugkörperseitige Schnittstelle 60, das Verbindungskabel 32 und die zweite trägerflugzeugseitige Schnittstelle 26 auf den Datenbus 18 und damit auf das Rechnersystem 10 des Trägerflugzeugs übertragen.

Wenn der Flugkörper mit einem analogen Zielsuchkopf ausgerüstet ist, ist der aktive Signalgeber 17 nicht vorhanden und an der trägerflugzeugseitigen Steuerung 51 liegt kein den Flugkörper identifizierendes Signal. Imnfolgedessen schaltet die trägerflugzeugseitige Steuerung 51 den Umschalter 46 in eine Stellung, in der die erste trägerflugzeugseitige Schnittstelle 22 mit dem Verbindungskabel 32 verbunden ist. Als weitere Folge davon bleibt das von der trägerflugzeugseitigen Steuerung 51 abgegebene Antwortsignal aus, was bewirkt, daß die flugkörperseitige Steuerung 74 den Umschalter 70 in eine Stellung schaltet, in der die erste flugkörperseitige Schnittstelle 58 mit dem Verbindungskabel 32 verbunden ist. Die so eingestellte Betriebskonfiguration dieser Anordnung entspricht dem konventionellen Analogmodus des Betriebs des Trägerflugzeugs in Verbindung mit einem Flugkörper, der mit einem analogen Suchkopf ausgerüstet ist.

Tatsächlich bestehen insgesamt vier mögliche Kombinationen:

Das Trägerflugzeug kann lediglich mit Mitteln zur Verarbeitung von Analogsignalen versehen sein, die von einem analogen Zielsuchkopf des Flugkörpers ausgehen. Das Trägerflugzeug kann mit Mitteln (SEAM-E) zur Verarbeitung von digitaler Information versehen sein, die von einem bildverarbeitenden Zielsuchkopf ausgeht. Der Flugkörper kann entweder mit einem analogen Zielsuchkopf oder mit einem digitalen, d.h. bildverarbeitenden Ziesuchkopf ausgerüstet sein. Die Kombination von analogem Zielsuchkopf mit analogen Signalverarbeitungsmitteln im Trägerflugzeug bildet das konventionelle System. Die Kombination von analogen Signalverarbeitungsmitteln im Trägerflugzeug mit einem digitalen, d.h. bildverarbeitenden Zielsuchkopf ermöglicht nur eine eingeschränkte Funktion des Systems, da die erste Schnittstelle 58 im Flugkörper die vollständige Information, die von dem digitalen, d.h. bildverarbeitenden Zielsuchkopf ausgeht, in eine eingeschränkte Information umwandelt, die der von dem analogen Zielsuchkopf ausgehenden Information entspricht. Das Trägerflugzeug überträgt dann kein identifizierendes Signal an die Schnittstellenanordnung im Flugkörper. Das ist auch der Fall, wenn das Trägerflugzeug zwar zur Verarbeitung von digitaler Information von einem bildverarbeitenden Zielsuchkopf eingerichtet ist, der Flugkörper aber nur mit einem konventionellen analogen Zielsuchkopf ausgerüstet ist. In dem Fall, daß der Flugkörper einen bildverarbeitenden Zielsuchkopf enthält und digitale Bildinformationssignale zur Verfügung stellt und das Trägerflugzeug mit Mitteln zur Verarbeitung der digitalen Bildinformation eingerichtet ist, kann der vollständige Signalsatz des bildverarbeitenden Zielsuchkopfes genutzt werden.

## Patentansprüche

1. Trägerflugzeugseitige Schnittstellenanordnung für die Datenübertragung zwischen einem trägerflugzeugseitigen Rechnersystem (10) und einem mit diesem Rechnersystem (10) verbundenen Datenbus (18) einerseits und einem von dem Trägerflugzeug abzuschießenden, mit einem Zielsuchkopf versehenen Flugkörper, der mit dem Trägerflugzeug über ein mit wenigen Adern zur Übertragung analoger Signale ausgelegtes, beim Abschuß lösbares Verbindungskabel (32) verbunden ist, wobei trägerflugzeugseitig eine erste Schnittstelle (22) vorgesehen ist, welche zur Signalübertragung über das Verbindungskabel (32) zwischen einem analogen Zielsuchkopf eines Flugkörpers und dem trägerflugzeugseitigen Datenbus (18) eingerichtet ist,
**dadurch gekennzeichnet, daß** zum wahlweisen Einsatz von Flugkörpern mit analogem Zielsuchkopf oder Flugkörpern mit bildverarbeitendem Zielsuchkopf vorgesehen sind:
(a) eine zweite trägerflugzeugseitige Schnittstelle (26), welche zur Signalübertragung über das Verbindungskabel (32) zwischen einem bildverarbeitenden Zielsuchkopf eines Flugkörpers und dem trägerflugzeugseitigen Datenbus (18) eingerichtet ist,
(b) eine mit dem Verbindungskabel (32) verbundene, trägerflugzeugseitige Steuerung (51), die auf Identifizierungs-Signale von dem Flugkörper anspricht, und
(c) von der trägerflugzeugseitigen Steuerung (51) in Abhängigkeit von den Identifizierungs-Signalen schaltbare Schaltmittel, die das Verbindungskabel (32) in einem ersten Schaltzustand mit der ersten trägerflugzeugseitigen Schnittstelle (22) und in einem zweiten Schaltzustand mit der zweiten trägerflugzeugseitigen Schnittstelle (26) verbinden.

2. Schnittstellenanordnung nach Anspruch 1, **dadurch gekennzeichnet, daß** die Schaltmittel durch die trägerflugzeugseitige Steuerung (51) ohne Identifizierungs-Signale in dem ersten Schaltzustand gehalten werden und bei Empfang von Identifizierungs-Signalen in den zweiten Schaltzustand umschaltbar sind.

3. Schnittstellenanordnung nach Anspruch 1 oder 2, **dadurch gekennzeichnet, daß** das Trägerflugzeug ein Startgerät (34) zum Abschießen des Flugkörpers enthält, und die erste trägerflugzeugseitige Schnittstelle (22) und die zweite trägerflugzeugseitige Schnittstelle (26) in dem Startgerät (34) angeordnet sind.

4. Flugkörperseitige Schnittstellenanordnung für die Datenübertragung zwischen einem trägerflugzeugseitigen Rechnersystem (10) und einem mit diesem Rechnersystem (10) verbundenen Datenbus (18) einerseits und einem von dem Trägerflugzeug abzuschießenden Flugkörper, der mit einem bildverarbeitenden Zielsuchkopf und einem flugkörperseitigen Datenbus (54) versehen und mit dem Trägerflugzeug über ein mit wenigen Adern zur Übertragung analoger Signale ausgelegtes, beim Abschuß lösbares Verbindungskabel (32) verbunden ist,
**dadurch gekennzeichnet, daß** zum wahlweisen Einsatz des Flugkörpers mit einem trägerflugseitigen Rechnerystem (10), das zur Verarbeitung nur von analogen Zielablagedaten von einem analogen Zielsuchkopf ausgelegt ist, oder mit einem trägerflugzeugseitigen Rechnersystem (10), das zur Verarbeitung digitaler Bildverarbeitungsdaten von einem bildverarbeitenden Zielsuchkopf geeignet ist, vorgesehen sind:
(a) eine erste mit dem Datenbus (54) verbundene, flugkörperseitige Schnittstelle (58), die zum Umwandeln vollständiger, vom bildverarbeitenden Zielsuchkopf erzeugter Datensätze in analoge Signale entsprechend den analogen Signalen von einem analogen Zielsuchkopf und zum Übertragen dieser Signale über das Verbindungskabel eingerichtet ist,
(b) eine zweite mit dem Datenbus (54) verbundene, flugkörperseitige Schnittstelle (60), die zum Umsetzen vollständiger, vom bildverarbeitenden Zielsuchkopf erhaltener Datensätze in ein über das Verbindungskabel (32) übertragbares Format eingerichtet ist,
(c) eine mit dem Verbindungskabel (32) verbundene, flugkörperseitige Steuerung (74), die auf Identifizierungs-Signale von dem Trägerflugzeug anspricht,
(d) von der flugkörperseitigen Steuerung (74) in Abhängigkeit von den Identifizierungs-Signalen schaltbare Schaltmittel, die das Verbindungskabel (32) in einem ersten Schaltzustand mit der ersten flugkörperseitigen Schnittstelle (58) und in einem zweiten Schaltzustand mit der zweiten flugkörperseitigen Schnittstelle (60) verbinden.

5. Schnittstellenanordnung nach Anspruch 4, **dadurch gekennzeichnet, daß** die Schaltmittel durch die flugkörperseitige Steuerung (74) ohne Identifizierungs-Signale in dem ersten Schaltzustand gehalten werden und bei Empfang von Identifizierungs-Signalen in den zweiten Schaltzustand umschaltbar sind.

## Claims

1. Interface arrangement provided on the carrier aircraft side for the data transmission between a computer system (10) provided on the carrier aircraft side and a data bus (18) connected to this computer system (10) on one hand, and to a missile to be fired from the carrier aircraft, which missile is provided with a target seeker head and is connected to the carrier aircraft through a connection cable (32) detachable when firing and provided with few leads for transmitting analog signals, a first interface (22) being provided on the carrier aircraft side, which first interface (22) is designed for signal transmission through the connection cable (32) between an analog target seeker head of a missile and the data bus (18) provided on the carrier aircraft side,
**characterized in that,** for optional use of missiles having analog target seeker head or missiles having image processing target seeker heads, there is provided:
(a) a second interface (26) provided on the carrier aircraft side, which second interface (26) is designed for signal transmission through the connection cable (32) between an image processing target seeker head of a missile and the data bus (18) provided on the carrier aircraft side,
(b) a control system (51) provided on the carrier aircraft side and connected to the connection cable (32), which control system (51) responds to identification signals from the missile, and
(c) switching means switchable in dependence on the identification signals by the control system (51) provided on the carrier aircraft side, which switching means, in a first switching state, connects the connection cable (32) to the first interface (22) provided on the carrier aircraft side and, in a second switching state, connects the connection cable (32) to the second interface (26) provided on the carrier aircraft side.

2. Interface arrangement as set forth in claim 1, **characterized in that** the switching means are kept in the first switching state by the control system (51) provided on the carrier aircraft side when no identification signals are received and are switchable into the second switching state when identification signals are received.

3. Interface arrangement as set forth in claim 1 or 2, **characterized in that** the carrier aircraft includes a launcher (34) for firing the missile and the first interface (22) provided on the carrier aircraft side and the second interface (26) provided on the carrier aircraft side are arranged in the launcher (34).

4. Interface arrangement provided on the missile side for the data transmission between a computer system (10) provided on the carrier aircraft side and a data bus (18) connected to this computer system (10) on one hand and to a missile to be fired from the carrier aircraft, which missile is provided with an image processing target seeker head and a data bus (54) provided on the missile side and is connected to the carrier aircraft through a connection cable (32) detachable when firing and provided with few leads for transmitting analog signals,
**characterized in that**, for optional use of the missile together with a computer system (10) provided on the carrier aircraft side and designed for processing only analog target deviation data from an analog target seeker head or together with a computer system (10) provided on the carrier aircraft side and suitable for processing digital image processing data from an image processing target seeker head, there is provided:
(a) a first interface (58) provided on the missile side and connected to the data bus (54), which first interface (58) is designed for converting complete data records generated by the image processing target seeker head into analog signals corresponding to the analog signals from an analog target seeker head and for transmitting these signals through the connection cable,
(b) a second interface (60) provided on the missile side and connected to the data bus (54), which second interface (60) is designed for converting complete data records received from the image processing target seeker head into a format adapted to be transmitted through the connection cable (32),
(c) a control system (74) provided on the missile side and connected to the connection cable (32), which control system (51) responds to identification signals from the carrier aircraft, and
(d) switching means switchable in dependence on the identification signals by the control system (74) provided on the missile side, which switching means, in a first switching state, connects the connection cable (32) to the first interface (58) provided on the missile side and, in a second switching state, connects the connection cable (32) to the second interface (60) provided on the missile side.

5. Interface arrangement as set forth in claim 4, **characterized in that** the switching means are kept in the first switching state by the control system (74) provided on the missile side when no identification signals are received and are switchable into the second switching state when identification signals are received.

## Revendications

1. Disposition d'interfaces située du côté de l'avion pour porte-avions destinée à la transmission de données entre un système informatique (10) situé du côté de l'avion pour porte-avions et un bus de données (18) connecté à ce système informatique (10) d'une part, et un missile pourvu d'un autodirecteur devant être lancé par l'avion pour porte-avions et connecté à l'avion pour porte-avions par l'intermédiaire d'un câble de connexion (12) susceptible de se détacher lors du lancement et garni d'un petit nombre de brins destinés à la transmission des signaux analogiques, une première interface (22) étant prévue du côté de l'avion pour porte-avions, interface aménagée afin de transmettre des signaux par l'intermédiaire du câble de transmission (32) entre un autodirecteur analogique d'un missile et le bus de données situé du côté de l'avion pour porte-avions (18),
**caractérisée par le fait que**, pour l'intervention au choix de missiles munis d'un autodirecteur analogique ou de missiles muni d'un autodirecteur à traitement d'images, sont prévus :
(a) une seconde interface située du côté de l'avion pour porte-avions (26) qui est aménagée afin de transmettre des signaux par l'intermédiaire du câble de connexion (32) entre un autodirecteur à traitement d'images d'un missile et le bus de données situé du côté de l'avion pour porte-avions (18),
(b) une commande située du côté de l'avion pour porte-avions (51) connectée au câble de connexion (32) qui répond à des signaux d'identification du missile,
(c) un dispositif de commutation susceptible d'être commuté par la commande située du côté de l'avion pour porte-avions (51) en fonction des signaux d'identification qui connecte le câble de connexion (32), dans un premier état de commutation, à la première interface située du côté de l'avion pour porte-avions (22) et, dans un second état de commutation, à la seconde interface située du côté de l'avion pour porte-avions (26).

2. Disposition d'interfaces selon la revendication 1, **caractérisée par le fait que** le dispositif de commutation est maintenu dans le premier état de commutation par la commande située du côté de l'avion pour porte-avions (51) sans signaux d'identification et qu'il est susceptible d'être commuté dans le second état de commutation lors de la réception de signaux d'identification.

3. Disposition d'interfaces selon la revendication 1 ou 2, **caractérisée par le fait que** l'avion pour porte-avions comprend un lanceur (34) destiné à lancer le missile et que la première interface située du côté de l'avion pour porte-avions (22) et la seconde interface située du côté de l'avion pour porte-avions (26) sont disposées dans le lanceur (34).

4. Disposition d'interfaces située du côté du missile destinée à la transmission de données entre un système informatique (10) situé du côté de l'avion pour porte-avions et un bus de données (18) connecté à ce système informatique (10) d'une part et un missile devant être lancé par l'avion pour porte-avions qui est pourvu d'un autodirecteur à traitement d'images et d'un bus de données situé du côté du missile (54) et connecté à l'avion pour porte-avions par l'intermédiaire d'un câble de connexion (32) susceptible de se détacher lors du lancement et garni d'un petit nombre de brins destinés à la transmission des signaux analogiques,
**caractérisée par le fait que,** pour l'intervention au choix du missile muni d'un système informatique (10) situé du côté de l'avion pour porte-avions qui est étudié afin de traiter uniquement des données analogiques sur la dérivation de la cible d'un autodirecteur analogique ou muni d'un système informatique (10) situé du côté de l'avion pour porte-avions qui est apte à traiter les données numériques de traitement d'images d'un autodirecteur à traitement d'images, sont prévus:
(a) une première interface située du côté du missile (58) connectée au bus de données (54) qui est aménagée afin de convertir les enregistrements complets générés par l'autodirecteur à traitement d'images en signaux analogiques conformément aux signaux analogiques d'un autodirecteur analogique et afin de transmettre ces signaux par l'intermédiaire du câble de connexion,
(b) une seconde interface située du côté du missile (60) connectée au bus de données (54) qui est aménagée afin de convertir les enregistrements complets obtenus par l'autodirecteur à traitement d'images dans un format susceptible d'être transmis par l'intermédiaire du câble de connexion (32),
(c) une commande située du côté du missile (74) connectée au câble de connexion (32) qui répond à des signaux d'identification de l'avion pour porte-avions,
(d) un dispositif de commutation susceptible d'être commuté par la commande située du côté du missile (74) en fonction des signaux d'identification qui connecte le câble de connexion (32), dans un premier état de commutation, à la première interface située du côté du missile (58) et, dans un second état de commutation, à la seconde interface située du côté du missile (60).

5. Disposition d'interfaces selon la revendication 4, **caractérisée par le fait que** le dispositif de commutation est maintenu par la commande située du côté du missile (74) sans signaux d'identification dans le premier état de commutation et qu'il est susceptible d'être commuté dans le second état de commutation lors de la réception de signaux d'identification.
